# EUROPÄISCHE PATENTSCHRIFT

(11) **EP 3 081 743 B1**
(45) Veröffentlichungstag und Bekanntmachung des Hinweises auf die Patenterteilung: **22.11.2023**
(21) Anmeldenummer: 16000805.8
(22) Anmeldetag: 08.04.2016
(51) Int. Cl.: F01C 21/10, F04C 2/08, F04C 2/10

(54) **INNENZAHNRADPUMPE UND FAHRZEUG MIT EINER INNENZAHNRADPUMPE**
INTERNAL GEAR PUMP AND VEHICLE WITH AN INTERNAL GEAR PUMP
POMPE A ENGRENAGES INTERIEURS ET VEHICULE DOTE D'UNE TELLE POMPE

(30) Priorität: 18.04.2015 DE 102015004984
(43) Veröffentlichungstag der Anmeldung: 19.10.2016
(73) Patentinhaber: MAN Truck & Bus SE, 80995 München (DE)
(72) Erfinder: Tröbst, Steffen, 07646 Waldeck (DE)
(74) Vertreter: Liebl, Thomas

(56) Entgegenhaltungen:
- EP-A1- 0 422 617
- EP-A1- 2 532 894
- DE-C1- 10 255 271
- US-A- 3 034 448
- US-A1- 2009 180 908
- US-A1- 2011 194 968

## Beschreibung

Die Erfindung betrifft eine Innenzahnradpumpe, insbesondere eine Trochoidenpumpe, nach Anspruch 1 sowie ein Fahrzeug, insbesondere ein Nutzfahrzeug, mit einer Innenzahnradpumpe nach Anspruch 11.

Innenzahnradpumpen werden vielseitig genutzt, zum Beispiel als Betriebsmittelpumpen in Fahrzeugen. Bei einer solchen Verwendung ist ein möglichst leiser und geräuscharmer Betrieb erforderlich, sodass keine psychoakustischen Störgeräusche in ein Fahrerhaus oder eine Fahrgastzelle übertragen werden.

Eine allgemein bekannte Innenzahnrad- bzw. Trochoidenpumpe besteht aus einem Pumpengehäuse mit einer zylindrischen Rotorkammer mit einem drehbar in der Rotorkammer angeordneten Außenrotor mit Innenzähnen. Im Außenrotor liegt ein drehangetriebener Innenrotor mit Außenzähnen ein, wobei die Innenzähne und Außenzähne trochoidal geformt ineinander greifen. Der Innenrotor weist einen Außenzahn weniger im Vergleich zu den Innenzähnen des Außenrotors auf. Ausgehend von einer Bezugsebene, welche durch die Drehachse und durch eine erste Totpunktstellung sowie durch die Mitte einer gegenüberliegenden zweiten Totpunktstellung verläuft, liegt in der ersten Totpunktstellung ein Außenzahn des Innenrotors in einem Zahneingriffsbereich vollständig in einem Zahnzwischenraum des Außenrotors ein. In der zweiten gegenüberliegenden Totpunktstellung liegen jeweils ein Außenzahn des Innenrotors und ein Innenzahn des Außenrotors in einem Zahnangrenzungsbereich kopfseitig aneinander.

Bei einer vollen Umdrehung des Innenrotors werden ausgehend von der Bezugsebene an der ersten Totpunktstellung in Drehrichtung die Pumpenkammern in einem stirnseitig an der Rotorkammer ausgebildeten Saugraum größer. Anschließend werden die Pumpenkammern nach dem Durchlaufen der Bezugsebene an der zweiten Totpunktstellung in einem ebenfalls stirnseitig an der Rotorkammer ausgebildeten Druckraum wieder kleiner, sodass das im Saugraum in den Pumpenkammern angesaugte und aufgenommene Fluid im Druckraum durch Verkleinerung der Pumpenkammern komprimiert und durch eine Ausgangsöffnung abgepumpt wird.

Bei dieser Innenzahnradpumpe bzw. Trochoidenpumpe sind die Zahn- bzw. Trochoidalformen der Außenzähne und Innenzähne so gewählt, dass die sich aneinander abwälzenden Zahnflächen eng aneinander liegen, um hohe Pumpenwirkungsgrade mit möglichst geringen fluidmechanischen Verlusten zu erreichen. Dies hat jedoch nachteilig zur Folge, dass im Übergang des Druckraums zum Saugraum Volumina des zu fördernden Fluids eingeschlossen werden, die nur über Quetschung zwischen Zahnflanken der Rotoren im Bereich der ersten Totpunktstellung entweichen können. Diese hochenergetischen Strömungen und damit verbundene Schwankungen im Antriebsdrehmoment erzeugen eine Luft- und Körperschallemission, die sich mit einer hohen Oberwelligkeit im jeweiligen Spektrum darstellt. Die hier zwangsläufige Erzeugung von Quetschströmungen führt durch Erhöhung des Antriebsmoments zu Wirkungsgradverlusten der Pumpe sowie neben einer deutlichen Erhöhung des Schalldrucks auch zu einer, für das menschliche Gehör unangenehmen Ausprägung psychoakustischer Parameter. Zudem wird auch durch ein impulshaftes Übertreten des Fördervolumens vom Saugraum in den Druckraum an der zweiten Totpunktstellung jeweils ein Druckstoß erzeugt, der zudem das Frequenz- und Tonheitsspektrum negativ beeinflusst. Diese aufgezeigten akustischen Nachteile können den Einsatzbereich solcher Standard-Trochoidalpumpen in Räumen mit einer Koexistenz mit Personen begrenzen, insbesondere bei einem Einsatz in Fahrzeugen, wo eine Schallreduzierung und akustische Verträglichkeit eine ständige technische Herausforderung darstellt.

Um demgegenüber eine akustische Verbesserung zu erreichen, ist es bereits bekannt (DE 603 02 110 T2), den Spalt zwischen den Zahnköpfen des Innenrotors und des Außenrotors zu vergrößern, das heißt die Zahnköpfer niedriger auszuführen als es die Zahnformen nach der exakten Trochoidenkurve verlangen würden. Dadurch wird die Erzeugung von Quetschströmungen hoher Quetschintensität reduziert, wodurch eine Störgeräuschbelastung je nach der individuellen Auslegung der modifizierten Trochoidenkurve reduziert werden kann. Diesen möglichen akustischen Vorteilen steht aber als wesentlicher Nachteil gegenüber, dass dann funktionsbedingt Fluidvolumina zwischen dem Druckraum und dem Saugraum umgewälzt werden, was mit hohen fluidmechanischen Verlusten und einer Reduzierung des Pumpenwirkungsgrads verbunden ist.

Aus der US 3,034,448 ist eine Innenzahnradpumpe bekannt, bei der an einem Verteilerkörper ein Druckraum und ein Saugraum ausgebildet sind. Die EP 2 532 894 A1 beschreibt eine Innenzahnradpumpe, bei der eine Entladungsnut vorgesehen ist, die eine Strömungsverbindung zwischen einem Zahneingriffsbereich und einem Druckraum der Pumpe ausbildet.

Aufgabe der Erfindung ist es, eine gattungsgemäße Innenzahnradpumpe so weiterzubilden, dass sie mit einem hohen fluidmechanischen Wirkungsgrad und geringer Störgeräuschabgabe betrieben werden kann. Eine weitere Aufgabe der Erfindung besteht darin, ein Fahrzeug, insbesondere ein Nutzfahrzeug, mit einer solchen Innenzahnradpumpe vorzuschlagen.

Diese Aufgabe wird gelöst mit den Merkmalen der unabhängigen Patentansprüche. Vorteilhafte Ausgestaltungen sind Gegenstand der darauf rückbezogenen Unteransprüche.

Gemäß Anspruch 1 wird eine Innenzahnradpumpe, insbesondere Trochoidenpumpe, für ein Fahrzeug, mit einem Pumpengehäuse mit einer Rotorkammer vorgeschlagen, in der ein, eine Innenverzahnung mit Innenzähnen aufweisender Zahnring aufgenommen ist. Dieser Zahnring ist mit einem exzentrisch zum Zahnring gelagerten und eine Außenverzahnung mit Außenzähnen aufweisenden innenliegenden Zahnrad dergestalt in Eingriff bringbar, dass, bezogen auf eine Grund- bzw. Ausgangsstellung bzw. bezogen auf eine Totpunktstellung, an einem Zahneingriffsbereich wenigstens einer der Außenzähne in einem zwischen zwei Innenzähnen liegenden Innenzahnzwischenraum einliegt, insbesondere form- und konturangepasst einliegt, wobei die Pumpenkammern ausbildenden Volumina zwischen den Innenzähnen und den Außenzähnen in einem, einem Saugraum zugeordneten Rotorkammerbereich, ausgehend von dem Zahneingriffsbereich bis hin zu einem, vorzugsweise dem Zahneingriffsbereich gegenüberliegenden, Zahnangrenzungsbereich, in dem wenigstens ein Außenzahn kopfseitig an einem Innenzahn angrenzt oder anliegt, größer werden und in einem, einem Druckraum zugeordneten Rotorkammerbereich, ausgehend von dem Zahnangrenzungsbereich bis hin zum Zahneingriffsbereich wieder kleiner werden. Das heißt mit anderen Worten, dass die bei einer Pumpenbetätigung Pumpenkammern ausbildenden Volumina zwischen den Innenzähnen und den Außenzähnen, ausgehend von dem, einer ersten Totpunktstellung zugeordneten Zahneingriffsbereich in einem, einem Saugraum der Pumpe zugeordneten Rotorkammerbereich bis hin zu einem, vorzugsweise dem Zahneingriffsbereich gegenüberliegenden und einer zweiten Totpunktstellung zugeordneten, Zahnangrenzungsbereich größer werden und anschließend nach dem Durchlaufen des Zahnangrenzungsbereiches in einem, einem Druckraum zugeordneten Rotorkammerbereich bis hin zum Zahneingriffsbereich wieder kleiner werden. Erfindungsgemäß ist nunmehr wenigstens ein Entlastungskanal vorgesehen, der eine Strömungsverbindung zwischen dem Zahneingriffsbereich und dem Druckraum ausbildet, so dass ein Fluid bzw. eine Quetschströmung von dem Zahneingriffsbereich zum Druckraum strömen bzw. abströmen kann.

Damit werden vorteilhaft in diesem Bereich die sonst kritische Quetschströmungen bildenden, eingeschlossenen Volumina gezielt durch den wenigstens einen Entlastungskanal in den Druckraum abgeleitet, bzw. kann in diesem Bereich eingequetschtes Fluid immer zum Druckraum hin entweichen. Durch diese Ableitung in den Druckraum werden Quetschverluste minimiert, sodass entsprechend auch die Erzeugung von Störgeräuschen minimiert wird. Die in den Druckraum abgeleitete Quetschströmung steht aber im Gegensatz zur Maßnahme im Stand der Technik mit einer Spaltvergrößerung weiter als Nutzvolumen zur Verfügung, sodass durch die gezielte Ableitung der Quetschmenge in den Druckraum keine fluidmechanischen Verluste entstehen.

Der wenigstens eine Außenzahn liegt dabei im Zahneingriffsbereich bevorzugt so im Innenzahnzwischenraum ein, dass dieser darin im Wesentlichen vollständig bzw. voll aufgenommen ist und somit dort Pumpenkammern mit einem Nullvolumen bzw. nahezu einem Nullvolumen ausgebildet sind. Das heißt, dass der wenigstens eine Außenzahn im Zahneingriffsbereich bevorzugt vollständig bzw. im Wesentlichen spaltfrei und/oder form- und konturangepasst im Innenzahnzwischenraum einliegt.

Konstruktiv vorteilhaft sind der Saugraum und der Druckraum beabstandet vom Zahneingriffsbereich und/oder vom Zahnangrenzungsbereich sowie getrennt voneinander in einer stirnseitig an den Zahnring und das Zahnrad (insbesondere an die durch die Verzahnungen gebildeten Zahnbereiche des Zahnrings und des Zahnrads) angrenzenden, insbesondere unmittelbar angrenzenden, Rotorkammerwand des Pumpengehäuses ausgebildet bzw. münden dort. Insbesondere in Verbindung mit einer derartigen Ausführungsform ist es fertigungstechnisch vorteilhaft, wenn der wenigstens eine Entlastungskanal in einem an den Zahneingriffsbereich angrenzenden, insbesondere unmittelbar angrenzenden, Wandbereich der Rotorkammerwand des Pumpengehäuses ausgebildet und von dort ausgehend zu dem beabstandet dazu ebenfalls in der Rotorkammerwand ausgebildeten bzw. mündenden Druckraum geführt ist. Fertigungstechnisch besonders einfach ist der wenigstens eine Entlastungskanal hierbei bevorzugt als zur Rotorkammer und damit zum Zahnring/Zahnrad hin offene Nut ausgebildet.

Der wenigstens eine Entlastungskanal ist gemäß einer konkreten vorteilhaften Ausgestaltung, mit der eine besonders gute Abführung der Quetschströmung aus dem Zahneingriffsbereich möglich ist, dergestalt ausgebildet, dass dessen zahneingriffsbereichsseitiges Kanalende im Zahneingriffsbereich lediglich dem Außenzahn des innenliegenden Zahnrads zugeordnet ist.

Besonders bevorzugt ist des weiteren eine konkrete Ausgestaltung, bei der der wenigstens eine Entlastungskanal hinsichtlich seines Kanalquerschnittes so dimensioniert ist, dass mindestens 60% einer Quetschströmung in einem Zahneingriffsbereich aus diesem heraus in den Druckraum ableitbar sind. Dadurch ist sichergestellt, dass eine möglichst große Quetschströmungsmenge aus dem Zahneingriffsbereich weg zum Druckraum hin abströmt.

In der speziellen Gestaltung des wenigstens einen Entlastungskanals liegen für eine aktuelle Pumpenausführung gezielt einsetzbare Optimierungsmöglichkeiten. Dadurch können psychoakustische Störgeräusche insbesondere hinsichtlich der Lautheit in den Frequenzgruppen Bark 5-15 sowie hinsichtlich der Rauhigkeit minimiert werden. Dabei kann der wenigstens eine Entlastungskanal hinsichtlich seines Kanalquerschnittes und/oder seiner Kanallänge so gestaltet sein, dass die spezifische Lautheit der Pumpe im Betrieb in den Frequenzgruppen Bark 5-15 dergestalt abgesenkt ist, dass diese maximal 3 sone/Bark beträgt und/oder sich dadurch im Bereich der Frequenzgruppen Bark 5-15 eine maximale Rauhigkeit von 1,2 asper/Bark ergibt.

Erfindungsgemäß ist wenigstens ein Zusatzkanal vorgesehen, der eine Strömungsverbindung zwischen dem Zahnangrenzungsbereich und dem Druckraum ausbildet. Dadurch wird vorteilhaft am Übergang vom Saugraum zum Druckraum der Druckstoß des geförderten Fluids minimiert, sodass auch mit dieser Maßnahme zusätzlich psychoakustische Parameter optimiert werden, ohne dass dies zu Wirkungsgradverlusten führt.

Erfindungsgemäß ist der wenigstens eine Zusatzkanal in einem an den Zahnangrenzungsbereich angrenzenden, insbesondere unmittelbar angrenzenden, Wandbereich der Rotorkammerwand ausgebildet und von dort ausgehend zu dem beabstandet dazu ebenfalls in der Rotorkammerwand ausgebildeten und/oder mündenden Druckraum geführt, wobei bevorzugt vorgesehen sein kann, dass der wenigstens eine Zusatzkanal als zur Rotorkammer hin offene Nut ausgebildet ist. Hierdurch ergibt sich eine vorteilhafte funktionale und einfach herstellbare Ausführungsform.

In der speziellen Gestaltung des wenigstens einen Zusatzkanals liegen ebenfalls wiederum für eine aktuelle Pumpenausführung gezielt einsetzbare Optimierungsmöglichkeiten. So ist der wenigstens eine Zusatzkanal hinsichtlich seines Kanalquerschnittes und/oder seiner Kanallänge bevorzugt so gestaltet, dass die spezifische Lautheit der Pumpe im Betrieb in den Frequenzgruppen Bark 3-10 dergestalt abgesenkt ist, dass diese maximal 4 sone/Bark beträgt und/oder sich dadurch eine maximale Rauhigkeit von 2 asper/Bark im Bereich der Frequenzgruppen Bark 3-10 ergibt.

Gemäß einer weiteren bevorzugten und konstruktiv einfachen Pumpenausgestaltung ist vorgesehen, dass der Saugraum und der Druckraum auf gegenüberliegenden Seiten einer durch den Zahneingriffsbereich und den Zahnangrenzungsbereich (wobei Zahneingriffsbereich und Zahnangrenzungsbereich einander vorteilhaft gegenüberliegen) definierten Bezugsebene liegen und jeweils beabstandet zu diesen Bereichen in einer der Rotorkammer zugeordneten Stirnwand des Pumpengehäuses münden. Alternativ oder zusätzlich kann diese Bezugsebene aber auch durch eine oder mehrere Drehachsen von Zahnring bzw. innenliegendem Zahnrad, von denen wenigstens eines drehbar ausgebildet ist, gelegt sein.

Durch eine geeignete Gestaltung des Entlastungskanals und/oder des Zusatzkanals kann somit die spezifische Lautheit und Rauhigkeit definiert so gestaltet werden, dass sich neben einer deutlichen Reduzierung der Druckpulsation und Verringerung des emittierten Schalldruckpegels eine deutliche Optimierung der psychoakustischen Paramater ergibt, welche keine Wirkungsgradverluste bedingt.

Die Innenzahnradpumpe ist gemäß einer besonders bevorzugten Ausgestaltung eine Trochoidenpumpe, bei der die Zähne trochoidal geformt ineinandergreifen.

Besonders bevorzugt ist weiter eine Ausgestaltung, bei der das innenliegende Zahnrad einen Außenzahn weniger im Vergleich zu den Innenzähnen des Zahnrings aufweist. Besonders vorteilhafte Ergebnisse wurden in diesem Zusammenhang mit einer Trochoidenpumpe erzielt, bei der der Zahnring sieben Innenzähne und ein innenliegendes Zahnrad sechs Außenzähne aufweist.

Der Zahnring ist zum Beispiel ein drehbar in der Rotorkammer angeordneter Außenrotor. Alternativ kann aber auch lediglich das innenliegende Zahnrad als drehangetriebener Innenrotor ausgebildet sein. Besonders bevorzugt ist eine Ausgestaltung, bei der sowohl der Zahnring als Außenrotor als auch das innenliegende Zahnrad als Innenrotor drehangetrieben sind.

Die sich mit dem beanspruchten Fahrzeug ergebenden Vorteile sind identisch mit den vorstehend genannten Vorteilen und werden hier nicht mehr explizit wiederholt.

Die Erfindung wird anhand einer Zeichnung lediglich beispielhaft weiter erläutert.

Es zeigen:
- Fig. 1: eine Draufsicht auf eine als Trochoidenpumpe ausgebildete Innenzahnradpumpe in Achsrichtung bei abgenommenem Gehäusedeckel, und
- Fig. 2: einen Schnitt durch die Trochoidenpumpe nach Fig. 1 entlang der Bezugsebene A-A.

In Fig. 1 ist eine Draufsicht auf eine als Trochoidenpumpe 1 (ohne Gehäusedeckel) ausgeführte Innenzahnradpumpe und in Fig. 2 eine Schnittdarstellung entlang der Bezugsebene 2 (Linie A-A) aus Fig. 1 dargestellt.

Die Trochoidenpumpe 1 weist ein Pumpengehäuse 3 mit einer vorzugsweise zylindrischen Rotorkammer 4 auf, welche durch einen Kammerdeckel 5 (siehe Fig. 2) im Betriebszustand geschlossen ist. In Fig. 1 ist der Kammerdeckel 5 für einen Einblick in den Kammerinnenraum weggelassen.

In der Rotorkammer 4 ist mit einem vorzugsweise gleichen zylindrischen Umfang ein Außenrotor 6 drehbar gelagert, der als Zahnring mit mehreren, hier lediglich beispielhaft sieben, nach innen gerichteten Innenzähnen 7a bis 7g ausgebildet ist. Die Zylinderachse der Rotorkammer 4 bzw. die Drehachse für den Außenrotor 6 ist mit dem Bezugszeichen 8 gekennzeichnet.

Im Außenrotor 6 ist ein Innenrotor 11 exzentrisch angeordnet bzw. gelagert, der mittels einer Antriebswelle 9 um eine Antriebsachse 10 drehangetrieben wird. Der Innenrotor 11 ist hier bevorzugt mit einem Außenzahn weniger und damit im hier gezeigten Beispielfall mit sechs Außenzähnen 12a bis 12f versehen. Die Innenzähne 7a bis 7g und die Außenzähne 12a bis 12f greifen trochoidal geformt ineinander.

Die Bezugsebene 2 geht durch die Mitte einer ersten (oberen) Totpunktstellung 13, durch die beiden exzentrisch zueinander versetzten Achsen 8 und 10 sowie durch eine zweite, im Wesentlichen gegenüberliegende und untere Totpunktstellung 14. An der ersten Totpunktstellung 13 liegt in einem Zahneingriffsbereich 13a ein Außenzahn 12a in einem Innenzahnzwischenraum (hier zwischen den Innenzähnen 7a und 7g) im Wesentlichen vollständig bzw. voll ein, das heißt im Wesentlichen spaltfrei bzw. form- und konturangepasst ein. An der zweiten Totpunktstellung 14 liegt dagegen ein Außenzahn 12d in einem Zahnangrenzungsbereich 14a an dem Innenzahn 7d kopfseitig an bzw. grenzt dort an.

Bei einer Drehung entgegen dem Uhrzeigersinn (Drehpfeil 15) vergrößern sich ausgehend von der Bezugsebene 2 und der ersten Totpunktstellung 13 im linken Rotorkammerbereich jeweils die Volumina zwischen den Innenzähnen und Außenzähnen als Pumpenkammern 16 bis zum Erreichen der zweiten Totpunktstellung 14. Damit wird durch die sich vergrößernden Pumpenkammern 16 aus einem Saugraum 17 zu förderndes Fluid angesaugt. Der Saugraum 17 ist hier lediglich strichliert eingezeichnet und in einer Rotorkammerwand 4a der Rotorkammer 4, stirnseitig angrenzend an die Zahnbereiche des Innenrotors 11 und Außenrotors 6 ausgebildet (eine Fluidanschlussleitung als Einlass ist aus Gründen der Übersichtlichkeit nicht eingezeichnet).

Im weiteren Verlauf einer Umdrehung des Innenrotors 11 werden im Rotorkammerbereich rechts von der Bezugsebene 2 und ausgehend von der zweiten Totpunktstellung 14 die Pumpenkammern 16 bei einer Bewegung zur ersten Totpunktstellung 13 hin verkleinert, wodurch das im Saugraum 17 aufgenommene Fluid aus den Pumpenkammern 16 in einen Druckraum 18 gepresst und aus diesem mit einer (aus Gründen der Übersichtlichkeit nicht dargestellten) Pumpenleitung abgeleitet wird. Auch der Druckraum 18 ist hier schematisch strichliert dargestellt und (ebenso wie der Saugraum 17) stirnseitig angrenzend an den Au-ßenrotor 6 und Innenrotor 11 in einer Rotorkammerwand 4a der Rotorkammer 4 ausgebildet. Der Saugraum 17 und Druckraum 18 können dabei, wie in Fig. 1 gezeigt, in bzw. an derselben Rotorkammerwand 4a ausgebildet sein oder alternativ auch an unterschiedlichen Rotorkammerwänden 4a ausgebildet sein, zum Beispiel, wie in Fig. 2 dargestellt, an gegenüberliegenden Rotorkammerwänden 4a angeordnet sein.

Wie weiter aus der Fig. 1 ersichtlich ist, weist sowohl der Saugraum 17 als auch der Druckraum 18 einen definierten Abstand zu dem Zahneingriffsbereich 13a und zu dem Zahnangrenzungsbereich 14a auf, so dass die Rotorkammerwände 4a dort im Wesentlichen unmittelbar angrenzen. Dadurch kann es im Zahneingriffsbereich 13a zur Ausbildung der bereits genannten Quetschströmungen kommen bzw. im Zahnangrenzungsbereich 14a zur Erzeugung von Druckstößen kommen.

Um dies zu vermeiden und damit Störgeräusche zu reduzieren, sind im dargestellten Ausführungsbeispiel einer Trochoidenpumpe 1 in einem an den Zahneingriffsbereich 13a im Wesentlichen unmittelbar angrenzenden Wandbereich der Rotorkammerwand 4a ein nutartiger Entlastungskanal 19 und in einem an den Zahnangrenzungsbereich 14a im Wesentlichen unmittelbar angrenzenden Wandbereich der Rotorkammerwand 4a ein nutartiger Zusatzkanal 20 ausgebildet, das heißt mit anderen Worten in bzw. an einem im Wesentlichen unmittelbar an die Stirnseite von Außenrotor 6 und Innenrotor 11 angrenzenden Bereich der Rotorkammerwand 4a der Rotorkammer 4 ausgebildet, und von dort ausgehend in der Rotorkammerwand 4a zu dem beabstandet dazu ebenfalls in der Rotorkammerwand 4a mündenden bzw. ausgebildeten Druckraum 18 geführt.

Sowohl der Entlastungskanal 19 als auch der Zusatzkanal 20 können hierbei als zur Rotorkammer 4 hin offene Nut ausgebildet sein, gegebenenfalls aber auch als im Inneren der Rotorkammerwand 4a verlaufender Kanal ausgebildet sein.

Der Entlastungskanal 19 verläuft hierbei im gezeigten Ausführungsbeispiel ausgehend von der Bezugsebene 2 und damit ausgehend Mitte des Zahneingriffsbereichs 13a als Strömungskanal in den Druckraum 18. Dadurch werden Quetschströmungen in dem Zahneingriffsbereich 13a vermieden und in den Druckraum 18 abgeleitet und damit insbesondere psychoakustische Störgeräusche vorteilhaft reduziert.

Der Zusatzkanal 20 erstreckt sich ausgehend von der Mitte des Zahnangrenzungsbereiches 14a als Strömungskanal ebenfalls in dem Druckraum 18. Damit werden impulsartige Druckstöße an dieser Stelle am Übergang vom Saugraum 17 zum Druckraum 18 reduziert, wodurch eine weitere Störgeräuschverminderung erreicht wird.

### Bezugszeichenliste

- 1: Trochoidenpumpe
- 2: Bezugsebene
- 3: Gehäuse
- 4: Rotorkammer
- 4a: Rotorkammerwand
- 5: Kammerdeckel
- 6: Außenrotor
- 7a - 7g: Innenzähne
- 8: Außenrotorachse
- 9: Antriebswelle
- 10: Antriebsache
- 11: Innenrotor
- 12a - 12f: Außenzähne
- 13: erste Totpunktstellung
- 13a: Zahneingriffsbereich
- 14: zweite Totpunktstellung
- 14a: Zahnangrenzungsbereich
- 15: Drehpfeil
- 16: Pumpenkammer
- 17: Saugraum
- 18: Druckraum
- 19: Entlastungskanal
- 20: Zusatzkanal

## Patentansprüche

1. Innenzahnradpumpe, insbesondere Trochoidenpumpe, für ein Fahrzeug, mit einem Pumpengehäuse (3) mit einer Rotorkammer (4), in der ein, eine Innenverzahnung mit Innenzähnen (7a-7g) aufweisender Zahnring (6) aufgenommen ist, der mit einem exzentrisch zum Zahnring (6) gelagerten und eine Außenverzahnung mit Außenzähnen (12a-12f) aufweisenden Zahnrad (11) dergestalt in Eingriff bringbar ist, dass an einem Zahneingriffsbereich (13a) wenigstens einer der Außenzähne (12a) in einem zwischen zwei Innenzähnen (7a; 7g) liegenden Innenzahnzwischenraum einliegt,
wobei die Pumpenkammern (16) ausbildenden Volumina zwischen den Innenzähnen (7a-7g) und den Außenzähnen (12a-12f) in einem, einem Saugraum (17) zugeordneten Rotorkammerbereich, ausgehend von dem Zahneingriffsbereich (13a) bis hin zu einem Zahnangrenzungsbereich (14a), in dem wenigstens ein Außenzahn (12d) kopfseitig an einem Innenzahn (7d) angrenzt oder anliegt, größer werden und in einem, einem Druckraum (18) zugeordneten Rotorkammerbereich, ausgehend von dem Zahnangrenzungsbereich (14a) bis hin zum Zahneingriffsbereich (13a) wieder kleiner werden, wobei wenigstens ein Entlastungskanal (19) vorgesehen ist, der eine Strömungsverbindung zwischen dem Zahneingriffsbereich (13a) und dem Druckraum (18) ausbildet,
**dadurch gekennzeichnet, dass** wenigstens ein Zusatzkanal (20) vorgesehen ist, der eine Strömungsverbindung zwischen dem Zahnangrenzungsbereich (14a) und dem Druckraum (18) ausbildet, wobei der wenigstens eine Zusatzkanal (20) in einem an den Zahnangrenzungsbereich (14a) angrenzenden Wandbereich der Rotorkammerwand (4a) ausgebildet und von dort ausgehend zu dem beabstandet dazu ebenfalls in der Rotorkammerwand (4a) ausgebildeten und/oder mündenden Druckraum (18) geführt ist.

2. Innenzahnradpumpe nach Anspruch 1, **dadurch gekennzeichnet, dass** der Saugraum (17) und der Druckraum (18) beabstandet vom Zahneingriffsbereich (13a) und/oder vom Zahnangrenzungsbereich (14a) sowie getrennt voneinander in einer stirnseitig an den Zahnring (6) und das Zahnrad (11) angrenzenden, insbesondere unmittelbar angrenzenden, Rotorkammerwand (4a) der Rotorkammer (4) ausgebildet sind und/oder dort münden.

3. Innenzahnradpumpe nach Anspruch 2, **dadurch gekennzeichnet, dass** der wenigstens eine Entlastungskanal (19) in einem an den Zahneingriffsbereich (13a) angrenzenden, insbesondere unmittelbar angrenzenden, Wandbereich der Rotorkammerwand (4a) ausgebildet und von dort ausgehend zu dem beabstandet dazu ebenfalls in der Rotorkammerwand (4a) ausgebildeten und/oder mündenden Druckraum (18) geführt ist.

4. Innenzahnradpumpe nach Anspruch 2 oder 3, **dadurch gekennzeichnet, dass** der wenigstens eine Entlastungskanal (19) als zur Rotorkammer (4) hin offene Nut ausgebildet ist.

5. Innenzahnradpumpe nach Anspruch 3 oder 4, **dadurch gekennzeichnet, dass** der wenigstens eine Entlastungskanal (19) dergestalt ausgebildet ist, dass dessen zahneingriffsbereichsseitiges Kanalende im Zahneingriffsbereich (13a) lediglich dem Außenzahn (12a) des innenliegenden Zahnrads (11) zugeordnet ist.

6. Innenzahnradpumpe nach einem der vorhergehenden Ansprüche, **dadurch gekennzeichnet, dass** der wenigstens eine Entlastungskanal (19) hinsichtlich seines Kanalquerschnittes so dimensioniert ist, dass mindestens 60% einer Quetschströmung aus dem Zahneingriffsbereich (13a) in den Druckraum (18) ableitbar sind.

7. Innenzahnradpumpe nach einem der vorhergehenden Ansprüche, **dadurch gekennzeichnet, dass** der wenigstens eine Zusatzkanal (20) als zur Rotorkammer (4) hin offene Nut ausgebildet ist.

8. Innenzahnradpumpe nach einem der vorhergehenden Ansprüche, **dadurch gekennzeichnet, dass** der Saugraum (17) und der Druckraum (18) auf gegenüberliegenden Seiten einer durch den Zahneingriffsbereich (13a) und den Zahnangrenzungsbereich (14a) definierten Bezugsebene (2) liegen und jeweils beabstandet zu diesen Bereichen (13a, 14a) in einer der Rotorkammer (4) zugeordneten Rotorkammerwand (4a) des Pumpengehäuses (3) münden.

9. Innenzahnradpumpe nach einem der vorhergehenden Ansprüche, **dadurch gekennzeichnet, dass** der Zahnring (6) ein drehbar in der Rotorkammer (4) angeordneter Au-ßenrotor und/oder das innenliegende Zahnrad (11) ein in dem Außenrotor drehangetrieben angeordneter Innenrotor ist.

10. Innenzahnradpumpe nach einem der vorhergehenden Ansprüche, **dadurch gekennzeichnet, dass** die Zahnradpumpe (1) eine Trochoidenpumpe ist, bei der die Zähne trochoidal geformt ineinandergreifen und/oder das Zahnrad (11) einen Außenzahn (12) weniger im Vergleich zu den Innenzähnen (7) des Zahnrings (6) aufweist.

11. Fahrzeug, insbesondere Nutzfahrzeug, mit einer Zahnradpumpe (1) nach einem der vorhergehenden Ansprüche.

## Claims

1. Internal gear pump, in particular a trochoidal pump, for a vehicle, having a pump housing (3) with a rotor chamber (4), in which an annular gear (6) having an internal gearing with internal teeth (7a-7g) is accommodated, which can be brought into meshing engagement with a gear wheel (11), eccentrically supported in relation to the annular gear (6) and having an external gearing with external teeth (12a-12f), in such a way that at a meshing area (13a) at least one of the external teeth (12a) lies in an internal tooth space situated between two internal teeth (7a; 7g), the volumes between the internal teeth (7a-7g) and the external teeth (12a-12f) forming pump chambers (16) becoming larger in a rotor chamber area, assigned to an inlet port (17) and extending from the meshing area (13a) to a tooth abutment area (14a), in which at least one external tooth (12d) lies or bears contiguously on the crown of an internal tooth (7d), and becoming smaller again in a rotor chamber area assigned to an outlet port (18) and extending from the tooth abutment area (14a) to the meshing area (13a), at least one relief duct (19) being provided, which forms a flow connection between the meshing area (13a) and the outlet port (18),
**characterized in that**
at least one auxiliary duct (20) is provided, which forms a flow connection between the tooth abutment area (14a) and the outlet port (18), the at least one auxiliary duct (20) being formed in a wall area of the rotor chamber wall (4a) contiguous with the tooth abutment area (14a) and is led from there to the outlet port (18) likewise formed and/or opening out in the rotor chamber wall (4a) at a distance therefrom.

2. Internal gear pump according to Claim 1, **characterized in that** the inlet port (17) and the outlet port (18) are formed and/or open out at a distance from the meshing area (13a) and/or the tooth abutment area (14a) and separately from one another in a rotor chamber wall (4a) of the rotor chamber (4) contiguous, in particular directly contiguous, at the end face with the annular gear (6) and the gear wheel (11).

3. Internal gear pump according to Claim 2, **characterized in that** the at least one relief duct (19) is formed in a wall area of the rotor chamber wall (4a) contiguous, in particular directly contiguous, with the meshing area (13a) and is led from there to the outlet port (18) likewise formed and/or opening out in the rotor chamber wall (4a) at a distance therefrom.

4. Internal gear pump according to Claim 2 or 3, **characterized in that** the at least one relief duct (19) is formed as a groove open towards the rotor chamber (4).

5. Internal gear pump according to Claim 3 or 4, **characterized in that** the at least one relief duct (19) is formed in such a way that its meshing area-side duct end in the meshing area (13a) is assigned solely to the external tooth (12a) of the inner gear wheel (11).

6. Internal gear pump according to one of the preceding claims, **characterized in that** the duct cross section of the at least one relief duct (19) is dimensioned so that at least 60% of a squeeze flow can be drained off from the meshing area (13a) into the outlet port (18).

7. Internal gear pump according to one of the preceding claims, **characterized in that** the at least one auxiliary duct (20) is formed as a groove open towards the rotor chamber (4).

8. Internal gear pump according to one of the preceding claims, **characterized in that** the inlet port (17) and the outlet port (18) lie on opposite sides of a reference plane (2) defined by the meshing area (13a) and the tooth abutment area (14a) and in each case open out in a rotor chamber wall (4a) of the pump housing (3) assigned to the rotor chamber (4) at a distance from these areas (13a, 14a).

9. Internal gear pump according to one of the preceding claims, **characterized in that** the annular gear (6) is an outer rotor rotatably arranged in the rotor chamber (4) and/or the inner gear wheel (11) is an inner rotor driven to rotate in the outer rotor.

10. Internal gear pump according to one of the preceding claims, **characterized in that** the gear pump (1) is a trochoidal pump in which the teeth intermesh with one another with a trochoidal shape and/or the gear wheel (11) has one external tooth (12) fewer compared to the internal teeth (7) of the annular gear (6).

11. Vehicle, in particular a commercial vehicle, having a gear pump (1) according to one of the preceding claims.

## Revendications

1. Pompe à engrenages intérieurs, notamment pompe trochoïde, pour un véhicule, avec un boîtier de pompe (3) avec une chambre de rotor (4), dans laquelle est logée une bague dentée (6) présentant une denture intérieure avec des dents intérieures (7a-7g), qui peut être mise en prise avec une roue dentée (11) montée de manière excentrée par rapport à la bague dentée (6) et présentant une denture extérieure avec des dents extérieures (12a-12f) de telle sorte que, dans une zone d'engrènement (13a), au moins l'une des dents extérieures (12a) s'insère dans une zone interdentaire intérieure située entre deux dents intérieures (7a ; 7g),
les volumes formant des chambres de pompe (16) entre les dents intérieures (7a-7g) et les dents extérieures (12a-12f) devenant plus grands dans une zone de chambre de rotor associée à une chambre d'aspiration (17), en partant de la zone d'engrènement (13a) jusqu'à une zone de délimitation de dents (14a), dans laquelle au moins une dent extérieure (12d) est adjacente à une dent intérieure (7d) du côté de la tête ou s'applique contre elle, et devenant à nouveau plus petits dans une zone de chambre de rotor associée à une chambre de pression (18), en partant de la zone de délimitation de dents (14a) jusqu'à la zone d'engrènement (13a),
au moins un canal de décharge (19) étant prévu, qui forme une liaison d'écoulement entre la zone d'engrènement (13a) et la chambre de pression (18),
**caractérisée en ce que**
au moins un canal supplémentaire (20) est prévu, qui forme une liaison d'écoulement entre la zone de délimitation de dents (14a) et la chambre de pression (18), l'au moins un canal supplémentaire (20) étant formé dans une zone de paroi de la paroi de chambre de rotor (4a) adjacente à la zone de délimitation de dents (14a) et étant guidé à partir de là vers la chambre de pression (18) formée et/ou débouchant également dans la paroi de chambre de rotor (4a) à distance de celle-ci.

2. Pompe à engrenages intérieurs selon la revendication 1, **caractérisée en ce que** la chambre d'aspiration (17) et la chambre de pression (18) sont formées à distance de la zone d'engrènement (13a) et/ou de la zone de délimitation de dents (14a) ainsi que séparément l'une de l'autre dans une paroi de chambre de rotor (4a) de la chambre de rotor (4) adjacente, notamment directement adjacente, frontalement à la bague dentée (6) et à la roue dentée (11), et/ou y débouchent.

3. Pompe à engrenages intérieurs selon la revendication 2, **caractérisée en ce que** l'au moins un canal de décharge (19) est formé dans une zone de paroi de la paroi de chambre de rotor (4a) adjacente, notamment directement adjacente, à la zone d'engrènement (13a), et est guidé à partir de là vers la chambre de pression (18) également formée et/ou débouchant dans la paroi de chambre de rotor (4a) à distance de celle-ci.

4. Pompe à engrenages intérieurs selon la revendication 2 ou 3, **caractérisée en ce que** l'au moins un canal de décharge (19) est configuré sous forme de rainure ouverte vers la chambre de rotor (4).

5. Pompe à engrenages intérieurs selon la revendication 3 ou 4, **caractérisée en ce que** l'au moins un canal de décharge (19) est configuré de telle sorte que son extrémité de canal du côté de la zone d'engrènement est associée uniquement à la dent extérieure (12a) de la roue dentée intérieure (11) dans la zone d'engrènement (13a).

6. Pompe à engrenages intérieurs selon l'une quelconque des revendications précédentes, **caractérisée en ce que** l'au moins un canal de décharge (19) est dimensionné, en ce qui concerne sa section transversale de canal, de telle sorte qu'au moins 60 % d'un écoulement par écrasement de la zone d'engrènement (13a) peut être évacué dans la chambre de pression (18).

7. Pompe à engrenages intérieurs selon l'une quelconque des revendications précédentes, **caractérisée en ce que** l'au moins un canal supplémentaire (20) est configuré sous forme de rainure ouverte vers la chambre de rotor (4).

8. Pompe à engrenages intérieurs selon l'une quelconque des revendications précédentes, **caractérisée en ce que** la chambre d'aspiration (17) et la chambre de pression (18) sont situées sur des côtés opposés d'un plan de référence (2) défini par la zone d'engrènement (13a) et la zone de limitation de dents (14a) et débouchent respectivement à distance de ces zones (13a, 14a) dans une paroi de chambre de rotor (4a) du boîtier de pompe (3) associée à la chambre de rotor (4).

9. Pompe à engrenages intérieurs selon l'une quelconque des revendications précédentes, **caractérisée en ce que** la bague dentée (6) est un rotor extérieur agencé de manière rotative dans la chambre de rotor (4) et/ou la roue dentée intérieure (11) est un rotor intérieur agencé de manière entraînée en rotation dans le rotor extérieur.

10. Pompe à engrenages intérieurs selon l'une quelconque des revendications précédentes, **caractérisée en ce que** la pompe à engrenages (1) est une pompe trochoïde dans laquelle les dents s'engrènent de manière trochoïde et/ou la roue dentée (11) présente une dent extérieure (12) de moins par rapport aux dents intérieures (7) de la bague dentée (6).

11. Véhicule, notamment véhicule utilitaire, avec une pompe à engrenages (1) selon l'une quelconque des revendications précédentes.
